# EUROPÄISCHE PATENTSCHRIFT

(11) **EP 0 111 679 B1**
(45) Veröffentlichungstag und Bekanntmachung des Hinweises auf die Patenterteilung: **09.09.1987**
(21) Anmeldenummer: 83110516.8
(22) Anmeldetag: 21.10.1983
(51) Int. Cl.: A47C 11/00

(54) **Gartenbank mit zwei das Sitzteil und die Rückenlehne tragenden Bankfüssen**
Garden bench with two legs supporting a seat and a backrest
Banc de jardin avec deux pieds portant le siège et le dossier

(30) Priorität: 23.11.1982 DE 8232782 U
(43) Veröffentlichungstag der Anmeldung: 27.06.1984
(73) Patentinhaber: Karl Münkel GmbH & Co. KG., D-4837 Verl 1 (DE)
(72) Erfinder: Münkel, Karl, D-4837 Verl 1 (DE)
(74) Vertreter: Stracke, Alexander, Dipl.-Ing.

## Beschreibung

Die Erfindung bezieht sich auf eine Gartenbank mit zwei das Sitzteil und die Rückenlehne tragenden Bankfüßen, wobei das Sitzteil und die Rückenlehne aus jeweils einer Belattung gebildet ist, von denen jede an mit den Bankfüßen verbundenen Lattenträgern befestigt ist.

Es ist eine Gartenbank dieser Art bekannt (DE-U-1 851 728), bei der die Lattenträger als U-Profil ausgebildet sind, dessen Stegbohrungen zur Aufnahme von Befestigungsschrauben für die Latten und dessen Schenkelbohrungen zur Aufnahme von Befestigungsschrauben für einen in das U-Profil eingreifenden Holm des Bankfußes vorgesehen sind.

Es ist ferner ein Sitzmöbel bekannt (GB-A-1 3-89 265), bei dem die Gestellteile als Formteile aus Kunststoff mit einem H-förmigen Querschnitt ausgebildet sind und Einstecknuten für die Stirnenden von die Sitz- und Rückenfläche bildenden Latten aufweisen, die an den Formteilen mittels Schrauben befestigt werden.

Es sind ferner Gartenbänke bekannt, bei denen die Bankfüße aus Kunststoff bestehen und die das Sitzteil und die Rückenlehne bildenden Latten kunststoffummantelt sind. Jede Latte liegt in einer Aussparung der Bankfüße. Daraus ergibt sich, daß die Bankfüße in Abhängigkeit von der Belattung gestaltet werden müssen. Durch die verschiedenen Ausführungen der Bankfüße wird deren Herstellung unwirtschaftlich.

Der Erfindung liegt die Aufgabe zugrunde, eine Gartenbank der eingangs genannten Art so zu gestalten, daß unabhängig von der Art der Belattung Bankfüße gleicher Ausführung verwendbar sind.

Diese Aufgabe wird erfindungsgemäß dadurch gelöst, daß mit der Rückenlehne und dem Sitzteil jeweils verschiedene lattenträger verbindbar sind, die mit Aussparungen für die Latten versehen sind, und daß die Verbindungsteile und die Anschlußmaße der Verbindungsteile des Lattenträgers zum Bankfuß unabhängig von der Belattung gleich sind, so daß für alle sich aus der unterschiedlichen Belattung ergebenden Ausführungen einer Gartenbankbaureihe gleiche Bankfüße verwendbar sind.

Hierdurch werden die Kosten für die Fertigung durch Einsparung von Werkzeugen und die Kosten für die Lagerhaltung und Endmontage gesenkt. Da die Belattung des Sitzteiles und der Rückenlehne, ohne daß die Bank montiert wird, herstellbar ist, ist ein Transport und eine Lagerung der Gartenbank im zerlegten Zustand möglich.

Bei einer vorteilhaften Ausführungsform ist vorgesehen, daß jeder Lattenträger an seiner Unterseite eine U-förmige, sich über die gesamte Länge oder annähernd über die gesamte Länge erstreckende Aufnahme aufweist, die einen nach oben stehenden Steg jedes Bankfußes übergreift und durch ein Verbindungsmittel, z. B. eine Schraube, am Bankfuß festgelegt ist. Bei einer derartigen Gestaltung ist die das Sitzteil bzw. die Rückenlehne bildende Belattung lediglich auf die Bankfüße aufzustecken und durch Anbringen von Verbindungsmitteln gegen Herausziehen zu sichern.

Gemäß einer weiteren Ausführung ist vorgesehen, daß jeder Lattenträger - im Querschnitt gesehen - T-förmig gestaltet ist, wobei an der der Belattung zugewandten Seite Aussparungen zur Aufnahme der Latten vorgesehen sind und an der dem Bankfuß zugewandten Seite die U-förmige Aufnahme für den Bankfuß angeordnet ist. Durch die T-förmige Gestaltung wird eine relativ große Auflage für die einzelnen Latten erreicht, wobei durch die Aussparungen der Abstand der Latten zueinander vorgegeben ist.

Eine einfache Befestigung der Latten am Lattenträger wird erreicht, wenn der Lattenträger seitlich neben jeder Aussparung mindestens einen zylinderförmigen, mit einem Durchsteckkanal für ein Verbindungsmittel, wie z. B. eine Schraube, einen Nagel o. dgl., versehenen Ansatz aufweist. Weitere Kennzeichen und Merkmale der Erfindung sind Gegenstand weiterer Unteransprüche. In der nachfolgenden Beschreibung von Ausführungsbeispielen zeigen :
Figur 1 eine erste Ausführung einer Gartenbank in Explosivdarstellung, von der Stirnseite aus gesehen,
Figur 2 eine weitere Ausführungsform in der der Fig. 1 entsprechenden Darstellung und
Figur 3 einen Schnitt längs der Linie 111-111 in Fig. 2, die Befestigung eines Lattenträgers am Bankfuß zeigend, und
Figur 4 eine Gartenbank in der Ansicht von vorn.

Eine in der Fig. 1 dargestellte Gartenbank besteht im wesentlichen aus einem als Kunststoff- .teil ausgebildeten Bankfuß 1, einem ebenfalls aus Kunststoff gefertigten Lattenträger 2, der zur Aufnahme einer Anzahl von Latten 3 vorgesehen ist, wobei der Lattenträger 2 in Verbindung mit den Latten 3 das Sitzteil 4 der Gartenbank bildet und einem ebenfalls als Kunststoffteil gestalteten Lattenträger 5. Dieser Lattenträger ist ebenfalls zur Aufnahme einer Anzahl von Latten 6 ausgebildet, wobei der Lattenträger 5 zusammen mit den Latten 6 eine Rückenlehne 7 bilet. An der den Latten 3 bzw. 6 zugewandten Seite ist jeder Lattenträger 2 bzw. 5 mit Aussparungen 8 für eine Latte 3 bzw. 6 versehen. Wie insbesondere aus der Fig. 3 erkennbar, ist der Lattenträger 2 an seiner dem Bankfuß 1 zugewandten Seite mit zwei sich über seine Länge erstreckenden und parallel zueinander angeordneten Schenkeln 9 und 10 versehen, die eine U-förmige Aufnahme 11 bilden. Auch der Lattenträger 5 für die Rückenlehne 7 ist mit den Schenkeln 9 und 10 versehen. Die U-förmige Aufnahme 11 jedes Lattenträgers 2 bzw. 5 übergreift einen Steg 12 des Bankfußes 1. Jeder Steg 12 ist mit Durchgangsbohrungen 13 versehen. Die Schenkel 9, 10 der U-förmigen Aufnahme 11 weisen langlochförmige Schlitze 14 auf, die im montierten Zustand in Verlängerung der Durcgangsbohrungen 13 liegen, so daß mittels Schrauben 15 der mit Latten 3 bzw. 6 versehene Lattenträger 2 bzw. 5 an den Stegen 12 des Bankfußes 1 festgesetzt werden kann. Durch die langlochförmigen Schlitze 14 kann der mit Latten 3 bzw. 6 bestückte Lattenträger 2 bzw. 5 auf den Bankfuß 1 aufgesteckt werden.

Unterhalb der Aussparungen 8 ist jeder Lattenträger 2 bzw. 5 beidseitig jedes Schenkels 9 bzw. 10 mit je einem zylinderförmigen Ansatz 16 versehen, in den ein nichtdargestellter Durchsteckkanal für einen Nagel 17 zur Befestigung der Latten 3 bzw. 6 eingearbeitet ist.

Wie insbesondere aus den Fig. 1 und 2 erkennbar, kann das Sitzteil 4 und die Rückenlehne 7 vormontiert werden. Durch die flache Ausführung wird relativ wenig Raum benötigt. Zur Montage einer Gartenbank wird dann das Sitzteil 4 und die Rückenlehne 7 auf die Stege 12 von zwei im Abstand zueinander angeordneten Bankfüßen 1 aufgesteckt und durch Schrauben 15 gesichert.

Die in der Fig. 2 dargestellte Ausführung unterscheidet sich von der in der Fig. 1 durch eine geringere Anzahl von Latten 3 für das Sitzteil und einer ebenfalls geringeren Anzahl von Latten 6 für die Rückenlehne 7. Bei dieser Ausführung sind Latten größeren Querschnitts eingesetzt. Wie weiter aus den Fig. 1 und 2 erkennbar, sind die seitlichen Aussparungen 8 des Lattenträgers 2 für das Sitzteil 4 nach außen hin durch Fehlen eines Steges offen ausgebildet. In der gleichen Weise ist auch die obere Aussparung 8 des Lattenträgers 5 für die Rückenlehne 7 gestaltet. Bei der in der Fig. 1 dargestellten Ausführung ist ferner die vordere Aussparung 8 des Lattenträgers 2 für das Sitzteil 4 nach vorn geneigt, so daß die darin befestigte Latte ebenfalls geneigt ist. Die obere Aussparung 8 des Lattenträgers 5 für die Rückenlehne 7 steht ebenfalls unter einem Winkel zu den übrigen Aussparungen, so daß die obere Latte zum Bankfuß hin geneigt ist.

In den Fig. 1 und 2 ist die Gartenbank in Explosivdarstellung aufgezeigt, während in der Fig. 3 ein montierter Zustand dargestellt ist.

In der Fig. 4 ist eine Gartenbank in Ansicht von vorn schematisch dargestellt. Zur Stabilisierung der im wesentlichen aus zwei Bankfüßen 1, zwei das Sitzteil 4 tragenden Lattenträgern 2 und zwei die Rückenlehne 7 haltenden Lattenträgern gebildenten Gartenbank sind zwei von der Bankmitte ausgehende, unterhalb der Sitzfläche 4 befestigte und sich zum unteren Bereich jedes Bankfußes 1 erstreckende Schrägstreben 18 sowie eine die unteren Bereiche der Bankfüße 1 verbindende Längsstrebe 19 vorgesehen.

## Patentansprüche

1. Gartenbank mit zwei das Sitzteil (4) und die Rückenlehne (7) tragenden Bankfüßen (1), wobei das Sitzteil und die Rückenlehne aus jeweils einer Belattung (3, 6) gebildet ist, von denen jede an mit den Bankfüßen verbundenen Lattenträgern (2, 5) befestigt ist, dadurch gekennzeichnet, daß mit der Rückenlehne (7) und dem Sitzteil (4) jeweils verschiedene Lattenträger (2, 5) verbindbar sind, die mit Aussparungen (8) für die Latten (3, 6) versehen sind, und daß die Verbindungsteile und die Anschlußmaße der Verbindungsteile des Lattenträgers zum Bankfuß (1) unabhängig von der Belattung (3, 6) gleich sind, so daß für alle sich aus der unterschiedlichen Belattung ergebenden Ausführungen einer Gartenbakbaureihe gleiche Bankfüße verwendbar sind.

2. Gartenbank nach Anspruch 1, dadurch gekennzeichnet, daß jeder Lattenträger (2, 5) an seiner Unterseite eine U-förmige, sich über die gesamte oder annähernd über die gesamte Länge erstreckende Aufnähme (11) aufweist, die einen nach oben stehenden Steg (12) jedes Bankfußes (1) übergreift und durch ein Verbindungsmittel (15) am Bankfuß festgelegt ist.

3. Gartenbank nach Anspruch 1, dadurch gekennzeichnet, daß jeder Lattenträger (2, 5) - im Querschnitt gesehen - T-Förmig gestaltet ist, wobei an der der Belattung (3, 6) zugewandten Seite die Aussparungen (8) für die Latten vorgesehen sind und an der dem Bankfuß (1) zugewandten Seite die Aufnahme (11) für der Bankfuß angeordnet ist.

4. Gartenbank nach Anspruch 1, dadurch gekennzeichnet, daß jeder Bankfuß (1) als einstückiges Kunststoffteil ausgebildet ist.

5. Gartenbank nach Anspruch 1, dadurch gekennzeichnet, daß jeder Lattenträger (2, 5) als einstückiges Kunststoffteil ausgebildet ist.

6. Gartenbank nach Anspruch 1, dadurch gekennzeichnet, daß jeder Lattenträger (2, 5) im Bereich des Bodens einer jeden Aussparung (8) mindestens einen zylinderförmigen, mit einem Durchsteckkanal für ein Verbindungsteil (17), wie z. B. eine Schraube, einen Nagel o. dgl., versehenen Ansatz (16) aufweist.

7. Gartenbank nach Anspruch 6, dadurch gekennzeichnet, daß im Bereich beider Stirnseiten jeder Aussparung (8) je eine Ansatz (16) vorgesehen ist.

8. Gartenbank nach Anspruch 2, dadurch gekennzeichnet, daß die Schenkel (9, 10) der Aufnahme (11) mit vom äußeren Begrenzungsrand ausgehenden Schlitzen (14) zur Aufnahme einer Schraube o. dgl. versehen sind die in Fluchtrichtung zu Bohrungen (13) des Steges (12) des Bankfußes (1) liegen.

9. Gartenbank nach einem oder mehreren der vorhergehenden Ansprüche, dadurch gekennzeichnet, daß für die Rückenlehne und für den Sitz Lattenträger (2, 5) vorgesehen sind, die jeweils in den Aufnahmen für die Latten unterschiedlich ausgeführt sind.

## Claims

1. A garden bench with two legs (1) supporting the seat portion (4) and back rest (7), both being made up of sets of slats (3, 6), each of which is fastened to slat carriers (2, 5) which in turn are each attached to said bench legs (1), characterized in that different slat carriers (2, 5) can be connected with said back rest (7) and seat portion (4), said slat carriers (2, 5) having recesses (8) for said slats (3, 6), and futher in that the size of the fasteners joining said slat carriers (2, 5) with said legs (1) in the same in any case, irrespective of variation in the slat type, so that the same legs can be used to build a series of garden benches with different sets of slats.

2. A garden bench as claimed in Claim 1 above, characterized in that each of said slat carriers (2, 5) has a retainer (11) extending on their undersides over their full or almost full length, said retainer capping an upright web (12) on each of said legs (1) and being connected with the bench legs by means of fasteners (15).

3. A garden bench as claimed in Claim 1 above, characterized in that each of said slat carriers (2, 5) has a T-shaped section, with recesses (8) being provided for the slats on the side directed towards said slats (3, 6) and said retainer being arranged on the side directed towards said bench leg (1).

4. A garden bench as claimed in Claim 1 above, characterized in that each of said bench legs constitutes an integral components part made of plastic.

5. A garden bench as claimed in Claim 1 above, characterized in that each of said slat carriers (2, 5) constitues an integral component made of plastic.

6. A garden bench as claimed in Claim 1 above, characterized in that each of said slat carriers (2, 5) has, on the bottom of each of said recesses (8) at least one cylindrical lug (16) with a channel or duct for a connector, such as a screw, nail or similar fastener.

7. A garden bench as claimed in Claim 6 above, characterized in that such a lug (16) is also provided on each of the side faces of each of said recesses (8).

8. A garden bench as claimed in Claim 2 above, characterized in that the shanks (9, 10) of said retainer (11) have slots (14) extending inwards from their outer edges for holding a screw or similar fastener, said slots being arranged in register with holes (13) in said web (12) on said bench leg (1).

9. A garden bench essentially as claimed in one or more of the above claims, characterized in that its back rest and seat are provided with slat carriers (2, 5) varying in the shape of their recesses for their associated slats.

## Revendications

1. Banc de jardin avec deux pieds de banc (1) portant l'assise (4) et le dossier (7), l'assise et le dossier étant respectivement formés par un ensemble de lattes (3, 6), chaque latte étant fixée à des supports de lattes (2, 5) assemblées aux pieds de banc, caractérisé en ce que des supports de lattes (2, 5) différents peuvent être respectivement assemblés au dossier (7) et à l'assise (4), ces supports de lattes étant munis d'évidements (8) pour recevoir les lattes (3, 6), et en ce que les pièces d'assemblage et les cotes de raccordement des pièces d'assemblage du support de lattes avec le pied de banc (1) sont identiques indépendamment de l'ensemble de lattes (3, 6), de sorte qu'on peut utiliser une gamme de construction de bancs de jardin présentant des pieds de bancs identiques pour toutes les exécutions résultant de l'emploi d'ensembles de lattes différents.

2. Banc de jardin selon la revendication 1, caractérisé en ce que chaque support de lattes (2, 5) présente sur son côté inférieur un élément de réception en forme de U s'étendant sur toute ou quasiment toute la longueur, qui recouvre un montant (12) s'étendant vers le haut de chaque pied de banc (1), et est fixé par un moyen d'assemblage (15) au pied de banc.

3. Banc de jardin selon la revendication 1, caractérisé en ce que chaque support de lattes (2, 5) est - vu en coupe transversale - configuré en T, les évidements (8) pour les lattes étant prévus sur le côté tourné vers l'ensemble de lattes (3, 6), et l'élément récepteur (11) pour le pied de banc étant disposé sur le côté tourné vers le pied de banc (1).

4. Banc de jardin selon la revendication 1, caractérisé en ce que chaque pied de banc (1) est réalisé sous la forme d'un élément en matière plastique en une pièce.

5. Banc de jardin selon la revendication 1, caractérisé en ce que chaque support de lattes (2, 5) est réalisé sous la forme d'un élément en matière plastique en une pièce.

6. Banc de jardin selon la revendication 1, caractérisé en ce que chaque support de lattes (2, 5) présente dans la région du fond de chaque évidement (8) au moins un épaulement (16) de forme cylindrique, muni d'un canal de passage pour une pièce d'assemblage (17) telle qu'une vis, un clou ou autre pièce similaire.

7. Banc de jardin selon la revendication 6, caractérisé en ce qu'il est prévu un épaulement (16) dans la région de chacun des deux côtés frontaux de chaque évidement (8).

8. Banc de jardin selon la revendication 2, caractérisé en ce que les branches (9, 10) de l'élément récepteur (11) sont munies de fentes (14) destinées à recevoir une vis ou similaire, fentes qui partent du bord de délimitation extérieur et qui sont alignées avec des alésages (13) du montant (12) du pied de banc (1).

9. Banc de jardin selon une quelconque des revendications précédentes, caractérisé en ce que sont prévus pour le dossier et pour l'assise des supports de lattes (2, 5) qui sont chacun réalisés différemment en ce qui concerne les éléments récepteurs pour les lattes.
